# EUROPÄISCHE PATENTSCHRIFT

(11) **EP 2 603 650 B1**
(45) Veröffentlichungstag und Bekanntmachung des Hinweises auf die Patenterteilung: **09.09.2015**
(21) Anmeldenummer: 11739040.1
(22) Anmeldetag: 28.07.2011
(51) Int. Cl.: E04H 6/22, E04H 6/12, E04H 6/42

(54) **Parkanlage**
Parking facility
Parc de stationnement

(30) Priorität: 12.08.2010 IL 20758210
(43) Veröffentlichungstag der Anmeldung: 19.06.2013
(73) Patentinhaber: Otto Wöhr GmbH, 70825 Korntal-Münchingen 1 (DE)
(72) Erfinder: MEINERS, Rüdiger, 77731 Willstätt (DE)
(74) Vertreter: Hoeger, Stellrecht & Partner Patentanwälte mbB
(86) Internationale Anmeldenummer: PCT/EP2011/062988
(87) Internationale Veröffentlichungsnummer: WO 2012/019920

(56) Entgegenhaltungen:
- DE-A1- 10 151 916
- DE-U1- 8 916 249
- US-A1- 2009 053 024

## Beschreibung

Die Erfindung betrifft eine Parkanlage, umfassend eine Mehrzahl von nebeneinander und/oder übereinander angeordneten Stellplätzen für Kraftfahrzeuge, welche Stellplätze jeweils eine Parkposition für ein Kraftfahrzeug definieren, einen eine Übergabeposition für das Kraftfahrzeug definierenden Übergabebereich zur Übergabe des Kraftfahrzeuges vom Benutzer an die Parkanlage und umgekehrt, eine Transporteinrichtung zum Transport des Kraftfahrzeuges zwischen der Übergabeposition und einer Parkposition, eine Steuereinrichtung zum Ansteuern der Transporteinrichtung sowie eine mit der Steuereinrichtung in Wirkverbindung stehende Bedieneinrichtung für den Benutzer.

Derartige Parkanlagen dienen zum platzparenden Parken möglichst vieler Kraftfahrzeuge auf möglichst engem Raum. Die Stellplätze sind üblicherweise als sogenannte "Fächer" eines aus vertikalen und horizontalen Trägern aufgebauten Parkregals gebildet, welches nicht befahren werden kann. Aus diesem Grund umfasst die Parkanlage die Transporteinrichtung, mit der Kraftfahrzeuge zwischen dem Übergabebereich und den Stellplätzen transportiert werden können. Für den Transport und zum Parken sind die Kraftfahrzeuge beispielsweise auf Paletten positioniert, die von der Transporteinrichtung im Stellplatz abgestellt und von dieser wieder vom Stellplatz abgeholt werden können. Angesteuert wird die Transporteinrichtung von der Steuereinrichtung, welche in Abhängigkeit von an der Bedieneinrichtung vorgenommenen Anweisungen eines Benutzers den Transport eines Kraftfahrzeugs steuert.

Die DE 89 16 249 U1 beschreibt eine automatische Parkanlage. Ein Benutzer kann sein Kraftfahrzeug auf einer Drehplattform der Parkanlage in einer Übergabeposition positionieren. Das Kraftfahrzeug wird auf der Drehplattform gedreht, abgesenkt und anhand einer Transporteinrichtung an einen Stellplatz befördert und darin in einer Parkposition abgestellt. Das Ein- und Ausparken der Kraftfahrzeuge erfolgt von der Übergabeposition bis zur Parkposition und zurück automatisch und computergesteuert.

Die US 2009/0053024 A1 offenbart einen Kraftfahrzeuglift, mit dem ein Kraftfahrzeug von einer höher gelegenen Einfahrebene in eine tiefer gelegene Parkebene abgesenkt werden kann. Das Absenken und das Anheben des Kraftfahrzeuges mit dem Lift kann im Totmannbetrieb erfolgen.

In der DE 101 51 916 A1 ist eine Parkanlage beschrieben mit einer beweglichen Rangiervorrichtung, auf der ein einfahrender Benutzer sein Kraftfahrzeug positioniert. Der im Kraftfahrzeug sitzende Benutzer betätigt eine Bedieneinrichtung, woraufhin das Kraftfahrzeug auf der Rangierplattform zu einem Stellplatz transportiert und vom Benutzer in diesen eingefahren wird. Der Benutzer kann sein Fahrzeug abholen, indem er dieses vom Stellplatz auf die Rangiervorrichtung fährt und im Kraftfahrzeug sitzend die Bedieneinheit betätigt, wobei der Transport der Rangiervorrichtung im Totmannbetrieb erfolgt.

Aufgabe der vorliegenden Erfindung ist es, eine gattungsgemäße Parkanlage bereitzustellen, die ein zügiges Einlagern und Auslagern eines Kraftfahrzeuges unter möglichst raumsparender Bauweise des Übergabebereiches erlaubt.

Diese Aufgabe wird erfindungsgemäß durch eine Parkanlage mit den Merkmalen von Anspruch 1 gelöst. Dabei ist vorgesehen, dass die Steuereinrichtung die Transporteinrichtung derart ansteuert, dass diese das Kraftfahrzeug von einer Parkposition bis zu einer auf dem Transportweg von der Parkposition zur Übergabeposition angeordneten Betriebsänderungsposition und umgekehrt im Automatikbetrieb transportiert und dass die Transporteinrichtung das Kraftfahrzeug von der Betriebsänderungsposition in die Übergabeposition und umgekehrt im Totmannbetrieb unter Betätigung der Bedieneinrichtung durch den Benutzer transportiert.

Die erfindungsgemäße Parkanlage weist zwei grundsätzliche Betriebsarten auf. Zwischen der Betriebsänderungsposition und einer Parkposition werden Kraftfahrzeuge mit der Transporteinrichtung im Automatikbetrieb transportiert, d.h. ohne Zutun des Benutzers, also ohne dass der Benutzer während des Automatikbetriebes Anweisungen an der Bedieneinrichtung vornimmt. Demgegenüber erfolgt der Transport von Kraftfahrzeugen von der Betriebsänderungsposition in die Übergabeposition und umgekehrt im Totmannbetrieb. Hierfür ist es erforderlich, dass der Benutzer die Bedieneinrichtung zur Aufrechterhaltung des Transports des Kraftfahrzeuges betätigt. Unterlässt oder unterbricht der Benutzer die erforderliche Betätigung der Bedieneinrichtung, unterbleibt bzw. stoppt der Transport des Kraftfahrzeuges von der Betriebsänderungsposition in die Übergabeposition und umgekehrt, und er wird erst nach Betätigung der Bedieneinrichtung begonnen bzw. fortgesetzt. Es kann vorgesehen sein, dass die Bedieneinrichtung ein dauerhaft zu betätigendes Bedienelement aufweist, es ist aber auch möglich, dass das Bedienelement zu insbesondere regelmäßig aufeinander folgenden Zeitpunkten vom Benutzer zu betätigen ist, um den Totmannbetrieb aufrechtzuerhalten. Das zu betätigende Bedienelement ist beispielsweise ein Schalter, eine Taste, ein Pedal, ein Schlüsselschalter oder dergleichen.

Der Automatikbetrieb ermöglicht ein zügiges Transportieren des Kraftfahrzeuges im Inneren der Parkanlage von der Betriebsänderungsposition zur Parkposition und umgekehrt. Durch den Wechsel vom Automatikbetrieb in den Totmannbetrieb und umgekehrt kann ferner der Übergabebereich besonders raumsparend ausgebildet werden. Dies liegt daran, dass die Aufrechterhaltung des Totmannbetriebs beim Ein- und Auslagern von Kraftfahrzeugen die Anwesenheit des Benutzers an der Bedieneinrichtung erfordert. Dies ermöglicht es, auf eine ansonsten aus Sicherheitsgründen erforderliche, den Übergabebereich einschließende Schleuse zu verzichten. Die erfindungsgemäße Parkanlage eignet sich daher insbesondere zum Erstellen an Orten, an denen nur sehr begrenzter Bauraum für eine Zufahrt und den Übergabebereich vorhanden ist. So kann der Übergabebereich beispielsweise auch in schmalen Gassen realisiert werden.

Nimmt das Kraftfahrzeug die Übergabeposition oder die Betriebsänderungsposition ein, wird dies zugleich als Übergabeposition bzw. Betriebsänderungsposition der Transporteinrichtung bezeichnet. Die Bezeichnungen Übergabeposition bzw. Betriebsänderungsposition werden für die Position der Transporteinrichtung auch dann verwendet, wenn mit der Transporteinrichtung gerade kein Kraftfahrzeug transportiert wird.

Bevorzugt steuert die Steuereinrichtung die Transporteinrichtung derart an, dass diese auch ohne aufgenommenes Kraftfahrzeug von der Übergabeposition in die Betriebsänderungsposition und umgekehrt im Totmannbetrieb verfährt. Vor der Übergabe und nach dem Abholen des Kraftfahrzeuges muss der Benutzer ebenfalls Anweisungen an der Bedieneinrichtung vornehmen, um die Transporteinrichtung an den Übergabebereich heranzuholen bzw. von diesem zu entfernen. Dies erhöht die Sicherheit der Parkanlage, speziell in Abwesenheit einer Schleuse.

Günstig ist es, wenn die Parkanlage eine Signaleinrichtung aufweist, mit der dem Benutzer signalisiert wird, dass die Transporteinrichtung die Betriebsänderungsposition und/oder die Übergabeposition einnimmt. Dadurch kann der Benutzer erkennen, dass die Betätigung der Bedieneinrichtung zur Aktivierung oder zur Aufrechterhaltung des Totmannbetriebs vonnöten oder nicht mehr vonnöten ist, je nachdem, ob das Kraftfahrzeug in die Parkanlage hinein oder aus der Parkanlage hinaus transportiert wird oder zu transportieren ist.

Es kann vorgesehen sein, dass die Betriebsänderungsposition an demjenigen Schnittpunkt zweier Transportwege von je einer Parkposition zur Übergabeposition angeordnet ist, welcher der Übergabeposition am nächsten gelegen ist. Die Betriebsänderungsposition ist derart angeordnet, dass sie, ausgehend von der Übergabeposition, an der ersten Verzweigung zweier Transportwege zu je einer Parkposition angeordnet ist. Der Totmannbetrieb wird dadurch lediglich im geringen Ausmaß eingesetzt. Zugleich wird sichergestellt, dass die Kraftfahrzeuge überwiegend im Automatikbetrieb transportiert werden. Dies erlaubt insgesamt ein zügigeres Einlagern und Auslagern von Kraftfahrzeugen.

Von Vorteil ist es, wenn die Steuereinrichtung die Transporteinrichtung nach dem Positionieren eines Kraftfahrzeuges in der Parkposition derart ansteuert, dass die Transporteinrichtung in die Betriebsänderungsposition verfährt und dort verbleibt. Dadurch kann die durchschnittliche Wartezeit von Benutzern beim Einlagern und Abholen von Kraftfahrzeugen möglichst gering gehalten werden.

Bei einer vorteilhaften Ausführungsform der erfindungsgemäßen Parkanlage ist es günstig, wenn die Transporteinrichtung nach der Übergabe eines Kraftfahrzeuges an den Benutzer und dem Verfahren in die Betriebsänderungsposition in dieser verbleibt. Dies dient ebenfalls zur Verkürzung der durchschnittlichen Wartezeit der Benutzer der Parkanlage. Beispielsweise kann bei einer Parkanlage, bei der die Kraftfahrzeuge auf Paletten positioniert sind, vorgesehen sein, dass die Transporteinrichtung nach der Übergabe eines Kraftfahrzeuges an den Benutzer und dem Verfahren mit leerer Palette in die Betriebsänderungsposition in dieser verbleibt.

Bei einer andersartigen Ausführungsform einer Parkanlage mit Paletten kann vorgesehen sein, dass die Steuereinrichtung die Transporteinrichtung nach der Übergabe eines Kraftfahrzeuges an den Benutzer und dem Verfahren in die Betriebsänderungsposition ansteuert, die leere Palette in einem Stellplatz abzustellen und ohne Palette in die Betriebsänderungsposition zu verfahren. Auch dies erlaubt es, die durchschnittliche Wartezeit von Benutzern möglichst gering zu halten.

Vorzugsweise weist die Parkanlage eine Einführöffnung für das Kraftfahrzeug auf, durch welche hindurch das Kraftfahrzeug vom Übergabebereich in den mit Stellplätzen versehenen Bereich der Parkanlage transportierbar ist, sowie eine Abdeckung zum Verschließen der Einführöffnung in einer Schließstellung, wenn die Transporteinrichtung die Betriebsänderungsposition einnimmt und zum Freigeben der Einführöffnung in einer Freigabestellung, wenn die Transporteinrichtung die Übergabeposition einnimmt. Die Abdeckung ermöglicht es zum Schutz der Parkanlage und von Personen die Einführöffnung zu verschließen, wenn die Parkanlage im Automatikbetrieb arbeitet. Zur Übergabe von Kraftfahrzeugen, wenn die Transporteinrichtung die Übergabeposition einnimmt, ist die Einführöffnung hingegen geöffnet.

Bevorzugt erreicht die Transporteinrichtung beim Überführen von der Übergabeposition in die Betriebsänderungsposition dann und insbesondere genau dann die Betriebsänderungsposition, wenn die Abdeckung beim Überführen von der Freigabestellung in die Schließstellung die Schließstellung erreicht und die Einführöffnung verschließt. Dies erlaubt es, den Totmannbetrieb auf ein Minimum zu reduzieren, soll die Einführöffnung bei Aufnahme des Automatikbetriebes verschlossen sein.

In entsprechender Weise kann beim Verfahren der Transporteinrichtung von der Betriebsänderungsposition in die Übergabeposition mit der Aufnahme des Totmannbetriebes begonnen werden, die Abdeckung aus der Schließstellung in die Freigabestellung zu überführen, um die Einführöffnung freizugeben.

Bei einer besonderen Ausgestaltung der erfindungsgemäßen Parkanlage erweist es sich als günstig, wenn die Einführöffnung in einer Bodenfläche gebildet ist und wenn die Abdeckung die Einführöffnung in der Schließstellung ebenerdig oder im Wesentlichen ebenerdig verschließt. Der mit Stellplätzen versehene Bereich der Parkanlage ist dabei insbesondere in einer Grube unterhalb der Bodenfläche gebildet, so dass Kraftfahrzeuge durch die Bodenfläche hindurch zum Einlagern in die Parkanlage und zum Auslagern aus der Parkanlage transportiert werden. Die in der Schließstellung ebenerdige Abdeckung kann einen Bestandteil eines Fahrweges ausbilden, welcher sich über die Einführöffnung hinweg erstreckt und als Zufahrt oder Abfahrt der Parkanlage genutzt werden kann.

Auf konstruktiv einfache und kostengünstige Weise kann die Parkanlage ausgebildet werden, wenn die Abdeckung mit der Transporteinrichtung mechanisch koppelbar ist, wobei sie von dieser von der Schließstellung in die Freigabestellung und umgekehrt überführt wird, wenn die Transporteinrichtung von der Betriebsänderungsposition in die Übergabeposition und umgekehrt verfährt. Dadurch kann auf einen gesonderten Antrieb für die Abdeckung verzichtet werden. Mittels der Transporteinrichtung kann sowohl ein Kraftfahrzeug, beispielsweise auf einer Palette, transportiert werden als auch die Abdeckung von der Schließstellung in die Freigabestellung und umgekehrt überführt werden.

Weiter ist es bei einer konstruktiv einfachen Ausgestaltung der Parkanlage günstig, wenn die Abdeckung mindestens einen Träger umfasst, der beim Verfahren der Transporteinrichtung von der Betriebsänderungsposition in die Übergabeposition auf der Transporteinrichtung zur Anlage gerät, so dass die Abdeckung von der Transporteinrichtung angehoben wird. Dies eignet sich insbesondere bei der zu vorletzt beschriebenen Ausführungsform der erfindungsgemäßen Parkanlage zum störungsfreien und konstruktiv einfachen Betrieb. Wird die Transporteinrichtung von der Betriebsänderungsposition in die Übergabeposition angehoben, wird dabei zugleich die die Einführöffnung ebenerdig verschließende Abdeckung von der Bodenfläche angehoben und so die Einführöffnung freigegeben. In umgekehrter Weise wird beim Absenken der Transporteinrichtung in die Betriebsänderungsposition die Abdeckung abgesenkt, so dass die Einführöffnung wieder "automatisch" verschlossen werden kann.

Um die Anforderungen an einen Antrieb für die Abdeckung gering zu halten, kann vorgesehen sein, dass die Parkanlage ein mit der Abdeckung gekoppeltes Gegengewicht umfasst, das beim Überführen der Abdeckung von der Schließstellung in die Freigabestellung und umgekehrt wirksam ist. Dies erlaubt es, einen Antrieb für die Abdeckung weniger leistungsstark auszubilden.

Vorzugsweise ist der Bedieneinrichtung mindestens ein Berechtigungsträger zu deren Betätigung durch den Benutzer zugeordnet, denn dies erlaubt es, einen unbefugten Gebrauch der Parkanlage auszuschließen. Der mindestens eine Berechtigungsträger ist beispielsweise ein Schlüssel oder eine Chipkarte.

Günstigerweise ist der mindestens eine Berechtigungsträger einem bestimmten Stellplatz zugeordnet und enthält eine von der Bedieneinrichtung auslesbare und der Steuereinrichtung bereitstellbare Information betreffend den Stellplatz. Dies ermöglicht einen benutzerfreundlichen Betrieb, bei dem anhand des Berechtigungsträgers erkennbar ist, an welchen Stellplatz das Kraftfahrzeug des Benutzers zu transportieren oder von welchem Stellplatz es abzuholen ist. Eine gesonderte Eingabe der Stellplatznummer oder dergleichen durch den Benutzer ist nicht erforderlich.

Von Vorteil ist es, wenn die Bedieneinrichtung mindestens eine Aufnahme umfasst, in der der mindestens eine Berechtigungsträger zur Betätigung der Bedieneinrichtung anzuordnen ist und wenn die Steuereinrichtung die Freigabe des mindestens einen Berechtigungsträgers aus der mindestens einen Aufnahme so lange blockiert, bis die Transporteinrichtung von der Übergabeposition in die Betriebsänderungsposition verfahren ist. Dies erlaubt es sowohl beim Einlagern als auch beim Abholen von Kraftfahrzeugen sicherzustellen, dass die Transporteinrichtung sich wieder in der Betriebsänderungsposition befindet, bevor der Benutzer die Parkanlage verlassen kann, denn zuvor wird der Berechtigungsträger nicht von der Bedieneinrichtung freigegeben. Dies hat sich insbesondere dann als vorteilhaft erwiesen, wenn, wie vorstehend erläutert, durch Verfahren der Transporteinrichtung von der Übergabe- in die Betriebsänderungsposition zugleich die Einführöffnung der Parkanlage mittels einer Abdeckung verschlossen wird. In diesem Fall kann der Benutzer die Parkanlage erst nach Verließen der Einführöffnung verlassen. Dies erhöht die Sicherheit der Parkanlage.

Bevorzugt weist die Parkanlage eine von einem geöffneten Zustand in einen geschlossenen Zustand und umgekehrt überführbare Ausfahrtsbeschränkung zur Beschränkung einer Ausfahrt aus dem Übergabebereich auf.

Günstig ist es dabei, wenn die Steuereinrichtung einen Antrieb der Ausfahrtsbeschränkung nach der Übergabe des Kraftfahrzeuges an einen Benutzer und anschließendem Verfahren der Transporteinrichtung in die Betriebsänderungsposition derart ansteuert, dass die Ausfahrtsbeschränkung in den geöffneten Zustand überführt wird. Dies erlaubt eine benutzerfreundliche Steuerung der Parkanlage. Die Ausfahrtbeschränkung öffnet sich gewissermaßen "automatisch", ohne dass es einer weiteren Betätigung durch den Benutzer bedarf.

Die nachfolgende Beschreibung einer bevorzugten Ausführungsform der Erfindung dient im Zusammenhang mit der Zeichnung der näheren Erläuterung der Erfindung. Es zeigen:
- Figur 1:: eine schematische Teilansicht einer erfindungsgemäßen Parkanlage, umfassend eine Transporteinrichtung, die eine Betriebsänderungsposition einnimmt;
- Figur 2:: eine vergrößerte Darstellung eines Teils der Parkanlage aus Figur 1, wobei die Transporteinrichtung eine Übergabeposition einnimmt;
- Figur 3:: eine vergrößerte schematische Darstellung einer Steuer- und Bedieneinrichtung der Parkanlage aus Figur 1 und
- Figur 4:: eine vergrößerte Darstellung eines Details der Parkanlage aus Figur 1.

Eine erfindungsgemäße Parkanlage 10 ist als im Wesentlichen unterirdische Parkanlage mit ebenerdiger Zufahrt 12 und Abfahrt 14 ausgestaltet. In einer im Erdreich gebildeten Grube 16, die obenseitig von einer die Zu- und Abfahrt 12 bzw. 14 bildenden Bodenfläche 18 begrenzt wird, umfasst die Parkanlage 10 ein aus vertikalen Trägern 20 und horizontalen Trägern 22 gebildetes Parkregal 24. Zwischen je zwei vertikalen Trägern 20 ist an einem horizontalen Träger 24 jeweils ein Stellplatz 26 gebildet, auch als "Fach" bezeichnet. In jedem Stellplatz 26 kann eine ein Kraftfahrzeug 30 aufnehmende Palette 28 abgestellt oder eingelagert werden. Dies definiert eine Parkposition des Kraftfahrzeuges 30.

Die Parkanlage 10 ist so ausgelegt, dass das Parkregal 24 vier Reihen von Stellplätzen 26 umfasst, in denen jeweils nur übereinander parkende Kraftfahrzeuge 30 positioniert werden können. Hierbei sind jeweils zwei Reihen von Stellplätzen auf einander gegenüberliegenden Seiten eines zentralen Transportschachtes 32 angeordnet. Denkbar ist alternativ oder ergänzend, dass Stellplätze 26 in mehreren Reihen auch nebeneinander in Tiefenrichtung, also gewissermaßen parallel zur Zeichenebene, im Parkregal 24 gebildet sind.

Im Transportschacht 32 ist in einer durch einen Doppelpfeil 34 dargestellten Höhenrichtung eine Transporteinrichtung 36 beweglich angeordnet. Mittels der Transporteinrichtung 36 können die Paletten 28 im Transportschacht 32 daher auf und ab transportiert werden. Zudem können die Paletten 28 auf an sich bekannte und deswegen nicht näher erläuterte Weise in horizontaler Richtung in die Stellplätze 26 zur Einnahme der Parkposition verschoben werden und aus dieser abgeholt werden.

Die Transporteinrichtung 36 umfasst einen Antrieb 38, der über eine Steuerleitung 40 mit einer integrierten Steuer- und Bedieneinrichtung, nachfolgend als Steuereinrichtung 42 bezeichnet, in Wirkverbindung steht. Dies erlaubt die Ansteuerung der Transporteinrichtung 36 durch die Steuereinrichtung 42. Die Steuereinrichtung 42 ist in Figur 3 schematisch im Detail dargestellt. Obenseitig weist der Transportschacht 32 eine in der Bodenfläche 18 gebildete Einführöffnung 44 auf, durch die hindurch Kraftfahrzeuge 30 in den mit Stellplätzen 26 versehenen Bereich der Parkanlage 10 hinein transportiert oder aus diesem heraus transportiert werden können. Der Einführöffnung 44 ist eine Abdeckung 46 zugeordnet, die die Einführöffnung 44 in einer Schließstellung verschließen kann (Figur 1) und in einer Freigabestellung freigeben kann (Figur 2). Die Abdeckung 46 umfasst einen in die Einführöffnung 44 nahezu spielfrei einsetzbaren Deckel 48, der in der Schließstellung der Abdeckung 46 die Einführöffnung 44 ebenerdig verschließt und damit gewissermaßen eine Verbindung der Zufahrt 12 und der Abfahrt 14 bildet. Ferner umfasst die Abdeckung 46 vier identische, sich vom Deckel 48 in vertikaler Richtung in den Transportschacht 32 erstreckende Träger 50, von denen in der Zeichnung nur zwei Träger 50 gezeigt sind.

An jedem der Träger 50, dies wird aus Figur 4 deutlich, ist über eine Umlenkrolle 52 eine Kette 54 gehalten, welche über eine weitere Umlenkrolle 56, die an einem nur in der Figur 4 dargestellten horizontalen Träger 22 festgelegt ist, mit einem Gegengewicht 58 verbunden ist. Beim nachfolgend beschriebenen Anheben oder Absenken der Abdeckung 46 wird das Gegengewicht 58 zur Minimierung der hierfür erforderlichen Kraft wirksam.

Der Bereich der Parkanlage 10, in dem die Einführöffnung 44 angeordnet ist, wird als Übergabebereich 84 bezeichnet, an dem der Parkanlage 10 ein Kraftfahrzeug 30 übergeben oder von dieser einem Benutzer das Kraftfahrzeug 30 übergeben werden kann. Befindet sich die Transporteinrichtung 36 in der Einführöffnung 44, ist eine auf der Transporteinrichtung 36 angeordnete Palette 28 ebenerdig ausgerichtet. Dies definiert eine Übergabeposition der Transporteinrichtung 36 sowie des Kraftfahrzeuges 30 (Figur 2).

Wird die Transporteinrichtung 36 im Transportschacht 32 in Richtung der Abdeckung 46 angehoben, können die Träger 50 obenseitig auf der Transporteinrichtung 36 zu Anlage geraten - siehe Figur 1 im Gegensatz zu Figur 4, in welcher die Transporteinrichtung 36 im Abstand zu den Trägern 50 gezeigt ist. Liegen die Träger 50 an der Transporteinrichtung 36 an und nimmt die Abdeckung 46 die Schließstellung ein, definiert dies eine Betriebsänderungsposition der Transporteinrichtung 36 sowie eines gegebenenfalls darauf positionierten Kraftfahrzeuges 30 (Figur 1).

Die Träger 50 sind so bemessen, dass die Transporteinrichtung 36 in der Betriebsänderungsposition ungefähr an demjenigen Schnittpunkt von je zwei Transportwegen von der Übergabeposition zu je zwei Parkpositionen in den Stellplätzen 26 angeordnet ist, welcher der Übergabeposition am nächsten gelegen ist. Somit befindet sich in der Betriebsänderungsposition die Transporteinrichtung 36 unmittelbar unterhalb der Einführöffnung 44, und zwar derart, dass sie in etwa in einer Ebene mit Paletten 28 des obersten mit Stellplätzen 26 versehenen horizontalen Trägers 22 des Parkregals 24 angeordnet ist.

Die seitlich einige Meter neben der Einführöffnung 44 angeordnete integrierte Steuer- und Bedieneinrichtung (Steuereinrichtung 42) umfasst eine Signaleinrichtung mit zwei Signallampen 60 und 62, einen numerischen Ziffernblock 64 mit dazugehöriger Anzeige 66, einen Schlüsselspalt 68 zur Aufnahme eines Berechtigungsträgers in Form eines Schlüssels 86, einen Einführschacht 70 zur Aufnahme eines Berechtigungsträgers in Form einer Schlüsselkarte 88, eine Hub-Taste 72 sowie eine Absenk-Taste 74 zum nachfolgend beschriebenen Anheben bzw. Absenken der Transporteinrichtung 36.

Die Steuereinrichtung 42 ist über eine Signalleitung 76 mit einem Sensorelement 78 der Transporteinrichtung 36 verbunden. Mittels des Sensorelementes 78 kann erfasst werden, in welcher Position sich die Transporteinrichtung 36 im Transportschacht 32 befindet.

Über eine Steuerleitung 80 ist die Steuereinrichtung 42 mit einem Antrieb einer auf der Abfahrt 14 angeordneten Ausfahrtsbeschränkung in Form einer Schranke 82 so verbunden, dass unter Ansteuerung der Steuereinrichtung 42 die Schranke 82 von einem geöffneten in einen geschlossenen Zustand und umgekehrt überführt werden kann.

Die Parkanlage 10, nachfolgend erläutert am Beispiel eines Einlagerns eines Kraftfahrzeuges 30, funktioniert folgendermaßen:

Ein Benutzer verlässt sein Kraftfahrzeug 30 auf der Zufahrt 12, um die Steuereinrichtung 42 mittels eines Berechtigungsträgers, etwa eines Schlüssels 86, der in den Schlüsselspalt 68 einzuführen ist, oder einer Schlüsselkarte 88, die in den Einführschacht 70 einzuführen ist, zu aktivieren. Auf der Schlüsselkarte 88 befindet sich die Information, welcher der Stellplätze 26 dem Benutzer zugeordnet ist. Im Falle der Verwendung eines Schlüssels 86 kann die Stellplatznummer über den Ziffernblock 64 eingegeben und an der Anzeige 66 kontrolliert werden.

Sofern nicht bereits vorhanden, holt sich die Transporteinrichtung 36 eine leere Palette 28 aus dem Parkregal 24 und verfährt in die Betriebsänderungsposition, d.h. die Steuereinrichtung 42 steuert den Antrieb 38 der Transporteinrichtung 36 in entsprechender Weise an, dass dies erfolgt (Figur 1). Das Verfahren der Transporteinrichtung 36 in die Betriebsänderungsposition läuft zügig im Automatikbetrieb ab, also ohne dass hierfür Anweisungen des Benutzers an der Steuereinrichtung 42 vorzunehmen sind.

Die Einnahme der Betriebsänderungsposition kann mittels des Sensorelementes 78 erfasst und der Steuereinrichtung 42 über die Signalleitung 76 übermittelt werden. Dem Benutzer wird die Einnahme der Betriebsänderungsposition durch Aufleuchten der Signallampe 60 signalisiert. Der weitere Transport der Palette 28 in die Übergabeposition erfolgt im Totmannbetrieb, wobei hierfür eine dauerhafte Betätigung der Hub-Taste 72 durch den Benutzer erforderlich ist. Erst durch dauerhafte Betätigung der Hub-Taste 72 steuert die Steuereinrichtung 42 den Antrieb 38 derart an, dass die Transporteinrichtung 36 angehoben wird bis zur Einnahme der Übergabeposition (Figur 2).

Alternativ kann vorgesehen sein, dass die Hub-Taste 72 nicht dauerhaft zu betätigen ist, sondern in insbesondere regelmäßig aufeinander folgenden Abständen. Jedenfalls bedarf es zur Aktivierung bzw. zur Aufrechterhaltung des Totmannbetriebs einer Anweisung des Benutzers an der Steuereinrichtung 42.

Beim Anheben der Transporteinrichtung 36 von der Betriebsänderungsposition in die Übergabeposition liegen die vertikalen Träger 50 der Abdeckung 46 auf der Transporteinrichtung 36 an. Dadurch wird die Abdeckung 46 von der Schließstellung in die Freigabestellung überführt, so dass die Einführöffnung 44 automatisch freigegeben wird, ohne dass hierfür ein gesonderter Antrieb für die Abdeckung 46 erforderlich ist. Das Gegengewicht 58 erlaubt es, die Last auf den Antrieb 38 zu vermindern.

Nimmt die Transporteinrichtung 36 die Übergabeposition ein, wird dies vom Sensorelement 78 erfasst und über die Signalleitung 76 der Steuereinrichtung 42 übermittelt. Diese aktiviert daraufhin die Signallampe 62. Der Benutzer kann dann das Kraftfahrzeug 30 auf der leeren Palette 28 positionieren.

Zum Einlagern des Kraftfahrzeuges 30 muss der Benutzer die Transporteinrichtung 36 im Totmannbetrieb in die Betriebsänderungsposition überführen. Dies erfolgt durch dauerhaftes Betätigen der Absenk-Taste 74, wobei auch in diesem Fall eine Betätigung in insbesondere regelmäßig aufeinander folgenden Abständen denkbar ist. Zugleich wird die Abdeckung 46 abgesenkt.

Es können zur Aufrechterhaltung des Totmannbetriebs auch andere Bedienelemente an der Steuereinrichtung 42 vorgesehen sein, beispielsweise ein Pedal oder ein Schlüsselschalter, der durch andauernde Betätigung mittels des Schlüssels 86 betätigt wird.

Erreicht die Transporteinrichtung 36 die Betriebsänderungsposition, nimmt die Abdeckung 46 definitionsgemäß die Schließstellung ein, und die Einführöffnung 44 ist mit dem Deckel gerade verschlossen. Die Signallampen 60 und 62 erlöschen, und der weitere Transport der Palette 28 erfolgt wieder im Automatikbetrieb, ohne dass hierfür Anweisungen des Benutzers an der Steuereinrichtung 42 vonnöten sind. Im Automatikbetrieb transportiert die Transporteinrichtung 36 die Palette 28 an den dem Benutzer zugeordneten Stellplatz 26 und lagert das Kraftfahrzeug 30 dort ein. Nach dem Einlagern des Kraftfahrzeuges 30 verfährt die Transporteinrichtung 36 im Automatikbetrieb wieder in die Betriebsänderungsposition und verbleibt dort. Damit kann die durchschnittliche Reaktionszeit der Parkanlage möglichst gering gehalten werden.

Der Wechsel der Betriebsart der Transporteinrichtung 36 vom Automatikbetrieb zum Totmannbetrieb und umgekehrt hat zweierlei Vorteile:
Im Automatikbetrieb kann zum Einen ein zügiger Transport der Paletten 28 sowie gegebenenfalls darauf angeordneter Kraftfahrzeuge 30 erfolgen. Im Totmannbetrieb kann zum Anderen die Sicherheit des Benutzers gewährleistet werden. Da für die Aufrechterhaltung des Totmannbetriebs eine Anweisung des Benutzers an der Steuereinrichtung 42 erforderlich ist, muss sich dieser in einigem Abstand zur Einführöffnung 44 aufhalten. Dadurch wird bei bestimmungsgemäßem Gebrauch der Parkanlage 10 sichergestellt, dass der Benutzer weder durch die Einführöffnung 44 ins Innere der Parkanlage 10 gelangen noch sich an der sich bewegenden Abdeckung 46 verletzen kann. Dies bringt den weiteren Vorteil mit sich, dass im Übergabebereich 84 keine Schleuse zur Übergabe des Kraftfahrzeuges 30 an die Parkanlage 10 erforderlich ist. Dies ermöglicht es, den Übergabebereich 84 auch an sehr schmalen und engen Orten anzuordnen, wo nicht ausreichend Platz für eine Schleuse ist, beispielsweise in engen Gassen. Zudem kann durch Verzicht auf eine Schleuse der Deckel 48 als Fahrweg zwischen der Zufahrt 12 und der Abfahrt 14 benutzt werden. Auch dies ermöglicht die Anordnung des Übergabebereiches 84 beispielsweise in schmalen Gassen.

Solange die Transporteinrichtung 36 im Totmannbetrieb betrieben wird, sind der Schlüssel 86 im Schlüsselspalt 68 bzw. die Schlüsselkarte 88 in Einführschacht 70 durch die Steuereinrichtung 42 blockiert. Dies stellt eine zusätzliche Sicherheitsfunktion dar. Dadurch wird sichergestellt, dass der Benutzer die Transporteinrichtung 36 in jedem Fall wieder bis in die Betriebsänderungsposition absenken und damit zugleich die Einführöffnung 44 mittels des Deckels 48 verschließen muss, damit er den Schlüssel 86 bzw. die Schlüsselkarte 88 von der Steuereinrichtung 42 entnehmen kann. Erst dann kann er sich von der Parkanlage 10 entfernen.

Das Abholen eines Kraftfahrzeuges 30 aus der Parkanlage 10 funktioniert in entsprechender Weise: Zunächst wird die das Kraftfahrzeug 30 aufnehmende Palette 28 vom entsprechenden Stellplatz 26 im Automatikbetrieb geholt und die Transporteinrichtung 36 in die Betriebsänderungsposition verfahren. Anschließend muss die Transporteinrichtung 36 im Totmannbetrieb durch Betätigung der Hub-Taste 72 in die Übergabeposition überführt werden, wobei zugleich die Abdeckung 46 in die Freigabestellung überführt wird.

Das Kraftfahrzeug 30 ist anschließend von der Palette 28 zu fahren. Anschließend ist die Transporteinrichtung 36 im Totmannbetrieb durch Betätigung der Absenk-Taste 74 in die Betriebsänderungsposition abzusenken und die Abdeckung 46 in die Schließstellung zu überführen. Es kann nun zum Einen vorgesehen sein, dass die Transporteinrichtung 36 mit der leeren Palette 28 in der Betriebsänderungsposition verbleibt. Möglich ist auch, dass die Transporteinrichtung 36 im Automatikbetrieb die Palette 28 in einem leeren Stellplatz 26 positioniert und ohne Palette in die Betriebsänderungsposition verfährt.

Die Schranke 82 öffnet sich unter Ansteuerung durch die Steuereinrichtung 42 automatisch, nachdem die Transporteinrichtung 36 in die Betriebsänderungsposition verfahren wurde, so dass der Benutzer die Schranke 82 nicht gesondert zu betätigen braucht.

## Patentansprüche

1. Parkanlage (10), umfassend eine Mehrzahl von nebeneinander und/oder übereinander angeordneten Stellplätzen (26) für Kraftfahrzeuge (30), welche Stellplätze (26) jeweils eine Parkposition für ein Kraftfahrzeug (30) definieren, einen eine Übergabeposition für das Kraftfahrzeug (30) definierenden Übergabebereich (84) zur Übergabe des Kraftfahrzeuges (30) vom Benutzer an die Parkanlage (10) und umgekehrt, eine Transporteinrichtung (36) zum Transport des Kraftfahrzeuges (30) zwischen der Übergabeposition und einer Parkposition, eine Steuereinrichtung (42) zum Ansteuern der Transporteinrichtung (36) sowie eine mit der Steuereinrichtung (42) in Wirkverbindung stehende Bedieneinrichtung (42) für den Benutzer, wobei die Steuereinrichtung (42) die Transporteinrichtung (36) derart ansteuert, dass diese das Kraftfahrzeug (30) von einer Parkposition bis zu einer auf dem Transportweg von der Parkposition zur Übergabeposition angeordneten Betriebsänderungsposition und umgekehrt im Automatikbetrieb transportiert, **dadurch gekennzeichnet, dass** die Transporteinrichtung (36) das Kraftfahrzeug (30) von der Betriebsänderungsposition in die Übergabeposition und umgekehrt im Totmannbetrieb unter Betätigung der Bedieneinrichtung (42) durch den Benutzer transportiert.

2. Parkanlage nach Anspruch 1, **dadurch gekennzeichnet, dass** die Steuereinrichtung (42) die Transporteinrichtung (36) derart ansteuert, dass diese auch ohne aufgenommenes Kraftfahrzeug (30) von der Übergabeposition in die Betriebsänderungsposition und umgekehrt im Totmannbetrieb verfährt.

3. Parkanlage nach Anspruch 1 oder 2, **dadurch gekennzeichnet, dass** die Parkanlage (10) eine Signaleinrichtung (60, 62) aufweist, mit der dem Benutzer signalisiert wird, dass die Transporteinrichtung (36) die Betriebsänderungsposition und/oder die Übergabeposition einnimmt.

4. Parkanlage nach einem der voranstehenden Ansprüche, **dadurch gekennzeichnet, dass** die Betriebsänderungsposition an demjenigen Schnittpunkt zweier Transportwege von je einer Parkposition zur Übergabeposition angeordnet ist, welcher der Übergabeposition am nächsten gelegen ist.

5. Parkanlage nach einem der voranstehenden Ansprüche, **dadurch gekennzeichnet, dass** die Steuereinrichtung (42) die Transporteinrichtung (36) nach dem Positionieren eines Kraftfahrzeuges (30) in der Parkposition derart ansteuert, dass die Transporteinrichtung (36) in die Betriebsänderungsposition verfährt und dort verbleibt.

6. Parkanlage nach einem der voranstehenden Ansprüche, **dadurch gekennzeichnet, dass** die Parkanlage (10) eine Einführöffnung (44) für das Kraftfahrzeug (30) aufweist, durch welche hindurch das Kraftfahrzeug (30) vom Übergabebereich (84) in den mit Stellplätzen (26) versehenen Bereich der Parkanlage (10) transportierbar ist, sowie eine Abdeckung (46) zum Verschließen der Einführöffnung (44) in einer Schließstellung, wenn die Transporteinrichtung (36) die Betriebsänderungsposition einnimmt und zum Freigeben der Einführöffnung (44) in einer Freigabestellung, wenn die Transporteinrichtung (36) die Übergabeposition einnimmt.

7. Parkanlage nach Anspruch 6, **dadurch gekennzeichnet, dass** die Transporteinrichtung (36) beim Überführen von der Übergabeposition in die Betriebsänderungsposition dann die Betriebsänderungsposition erreicht, wenn die Abdeckung (46) beim Überführen von der Freigabestellung in die Schließstellung die Schließstellung erreicht und die Einführöffnung (44) verschließt.

8. Parkanlage nach Anspruch 6 oder 7, **dadurch gekennzeichnet, dass** die Einführöffnung (44) in einer Bodenfläche (18) gebildet ist und dass die Abdeckung (46) die Einführöffnung (44) in der Schließstellung ebenerdig oder im Wesentlichen ebenerdig verschließt.

9. Parkanlage nach einem der Ansprüche 6 bis 8, **dadurch gekennzeichnet, dass** die Abdeckung (46) mit der Transporteinrichtung (36) mechanisch koppelbar ist, wobei sie von dieser von der Schließstellung in die Freigabestellung und umgekehrt überführt wird, wenn die Transporteinrichtung (36) von der Betriebsänderungsposition in die Übergabeposition und umgekehrt verfährt.

10. Parkanlage nach Anspruch 9, **dadurch gekennzeichnet, dass** die Abdeckung (46) mindestens einen Träger (50) umfasst, der beim Verfahren der Transporteinrichtung (36) von der Betriebsänderungsposition in die Übergabeposition auf der Transporteinrichtung (36) zur Anlage gerät, so dass die Abdeckung (46) von der Transporteinrichtung (36) angehoben wird.

11. Parkanlage nach einem der Ansprüche 6 bis 10, **dadurch gekennzeichnet, dass** die Parkanlage (10) ein mit der Abdeckung (46) gekoppeltes Gegengewicht (58) umfasst, das beim Überführen der Abdeckung (46) von der Schließstellung in die Freigabestellung und umgekehrt wirksam ist.

12. Parkanlage nach einem der voranstehenden Ansprüche, **dadurch gekennzeichnet, dass** der Bedieneinrichtung (42) mindestens ein Berechtigungsträger (86, 88) zu deren Betätigung durch den Benutzer zugeordnet ist.

13. Parkanlage nach Anspruch 12, **dadurch gekennzeichnet, dass** der mindestens eine Berechtigungsträger (86, 88) einem bestimmten Stellplatz (26) zugeordnet ist und eine von der Bedieneinrichtung (42) auslesbare und der Steuereinrichtung (42) bereitstellbare Information betreffend den Stellplatz (26) enthält.

14. Parkanlage nach Anspruch 12 oder 13, **dadurch gekennzeichnet, dass** die Bedieneinrichtung (42) mindestens eine Aufnahme (68, 70) umfasst, in der der mindestens eine Berechtigungsträger (86, 88) zur Betätigung der Bedieneinrichtung (42) anzuordnen ist und dass die Steuereinrichtung (42) die Freigabe des mindestens einen Berechtigungsträgers (86, 88) aus der mindestens einen Aufnahme (68, 70) so lange blockiert, bis die Transporteinrichtung (36) von der Übergabeposition in die Betriebsänderungsposition verfahren ist.

15. Parkanlage nach einem der voranstehenden Ansprüche, **dadurch gekennzeichnet, dass** die Parkanlage (10) eine von einem geöffneten Zustand in einen geschlossenen Zustand und umgekehrt überführbare Ausfahrtsbeschränkung (82) zur Beschränkung einer Ausfahrt aus dem Übergabebereich (84) aufweist.

## Claims

1. Parking system (10), comprising a plurality of parking spaces (26) for motor vehicles (30), said parking spaces (26) being arranged next to one another and/or on top of one another and each defining a parking position for a motor vehicle (30), a transfer area (84) defining a transfer position for the motor vehicle (30) for transferring the motor vehicle (30) from the user to the parking system (10) and vice versa, a transporting device (36) for transporting the motor vehicle (30) between the transfer position and a parking position, a control device (42) for controlling the transporting device (36), and an operating device (42) for the user in operative communication with the control device (42), wherein the control device (42) controls the transporting device (36) in such a manner that the transporting device (36) transports the motor vehicle (30) from a parking position as far as a change-of-operation position and vice versa in automatic operation, said change-of-operation position being arranged on the path of transport from the parking position to the transfer position, **characterized in that** the transporting device (36) transports the motor vehicle (30) from the change-of-operation position to the transfer position and vice versa in dead man operation upon actuation of the operating device (42) by the user.

2. Parking system as defined in claim 1, **characterized in that** the control device (42) controls the transporting device (36) in such a manner that the transporting device (36) also travels from the transfer position to the change-of-operation position and vice versa in dead man operation without a motor vehicle (30) accommodated thereon.

3. Parking system as defined in claim 1 or 2, **characterized in that** the parking system (10) has a signal device (60, 62) signaling to the user that the transporting device (36) is taking up the change-of-operation position and/or the transfer position.

4. Parking system as defined in any one of the preceding claims, **characterized in that** the change-of-operation position is arranged at that point of intersection of two paths of transport located closest to the transfer position, said paths of transport each extending from a parking position to the transfer position.

5. Parking system as defined in any one of the preceding claims, **characterized in that** the control device (42) controls the transporting device (36) following the positioning of a motor vehicle (30) in the parking position in such a manner that the transporting device (36) travels to the change-of-operation position and remains there.

6. Parking system as defined in any one of the preceding claims, **characterized in that** the parking system (10) has an entry opening (44) for the motor vehicle (30), the motor vehicle (30) being transportable through said opening from the transfer area (84) to the area of the parking system (10) provided with parking spaces (26), as well as a cover (46) for closing the entry opening (44) in a closed position when the transporting device (36) takes up the change-of-operation position and for opening the entry opening (44) in an opened position when the transporting device (36) takes up the transfer position.

7. Parking system as defined in claim 6, **characterized in that** when transferring from the transfer position to the change-of-operation position the transporting device (36) reaches the change-of-operation position when the cover (46) reaches the closed position during its transfer from the opened position into the closed position and closes the entry opening (44).

8. Parking system as defined in claim 6 or 7, **characterized in that** the entry opening (44) is formed in a ground surface (18) and that the cover (46) closes the entry opening (44) in the closed position on a level with the ground or essentially on a level with the ground.

9. Parking system as defined in any one of claims 6 to 8, **characterized in that** the cover (46) is adapted to be coupled to the transporting device (36) mechanically, wherein it is transferred by the transporting device (36) from the closed position into the opened position and vice versa when the transporting device (36) travels from the change-of-operation position to the transfer position and vice versa.

10. Parking system as defined in claim 9, **characterized in that** the cover (46) comprises at least one support (50) moving into abutment on the transporting device (36) when the transporting device (36) is traveling from the change-of-operation position to the transfer position and so the cover (46) is raised by the transporting device (36).

11. Parking system as defined in any one of claims 6 to 10, **characterized in that** the parking system (10) comprises a counterweight (58) coupled to the cover (46), said counterweight being operative during the transfer of the cover (46) from the closed position into the opened position and vice versa.

12. Parking system as defined in any one of the preceding claims, **characterized in that** at least one authorization carrier (86, 88) is associated with the operating device (42) for its actuation by the user.

13. Parking system as defined in claim 12, **characterized in that** the at least one authorization carrier (86, 88) is allocated to a specific parking space (26) and contains information relating to the parking space (26) adapted to be read by the operating device (42) and made available to the control device (42).

14. Parking system as defined in claim 12 or 13, **characterized in that** the operating device (42) comprises at least one receptacle (68, 70), the at least one authorization carrier (86, 88) being arranged in said receptacle for actuating the operating device (42), and **in that** the control device (42) blocks the release of the at least one authorization carrier (86, 88) from the at least one receptacle (68, 70) for such a time until the transporting device (36) has traveled from the transfer position to the change-of-operation position.

15. Parking system as defined in any one of the preceding claims, **characterized in that** the parking system (10) has an exit limiting device (82) transferable from an opened state into a closed state and vice versa for limiting an exit from the transfer area (84).

## Revendications

1. Installation de stationnement (10) comprenant une pluralité d'emplacements de stationnement (26) agencés côte à côte et/ou les uns au-dessus des autres, pour des véhicules automobiles (30), lesdits emplacements de stationnement (26) définissant respectivement une position de stationnement pour un véhicule automobile (30), l'installation comprenant en outre une zone de transfert (84), qui définit une position de transfert pour le véhicule automobile (30) et est destinée à transférer le véhicule automobile (30) de l'utilisateur à l'installation de stationnement (10) et inversement, un dispositif de transport (36) pour le transport du véhicule automobile (30) entre la position de transfert et une position de stationnement, un dispositif de commande (42) pour commander le dispositif de transport (36), ainsi qu'un dispositif de manoeuvre (42) pour l'utilisateur, qui est en liaison interactive avec le dispositif de commande (42), le dispositif de commande (42) assurant la commande du dispositif de transport (36) de manière à ce que celui-ci transporte le véhicule automobile (30) en mode automatique, d'une position de stationnement jusqu'à une position de changement de mode de fonctionnement se trouvant sur le parcours de transport de la position de stationnement à la position de transfert et inversement, **caractérisée en ce que** le dispositif de transport (36) transporte le véhicule automobile (30) de la position de changement de mode de fonctionnement à la position de transfert et inversement, en mode homme mort, sous l'effet de l'actionnement du dispositif de manoeuvre (42) par l'utilisateur.

2. Installation de stationnement selon la revendication 1, **caractérisée en ce que** le dispositif de commande (42) commande le dispositif de transport (36) de manière à ce que celui se déplace également sans contenir de véhicule automobile (30), en mode homme mort, de la position de transfert à la position de changement de mode de fonctionnement et inversement.

3. Installation de stationnement selon la revendication 1 ou la revendication 2, **caractérisée en ce que** l'installation de stationnement (10) comprend un dispositif de signalisation (60, 62), qui signale à l'utilisateur que le dispositif de transport (36) prend la position de changement de mode de fonctionnement et/ou la position de transfert.

4. Installation de stationnement selon l'une des revendications précédentes, **caractérisée en ce que** la position de changement de mode de fonctionnement est située à celui des points d'intersection de deux parcours de transport allant de chaque position de stationnement à la position de transfert, qui est le plus proche de la position de transfert.

5. Installation de stationnement selon l'une des revendications précédentes, **caractérisée en ce que** le dispositif de commande (42) commande le dispositif de transport (36) après le positionnement d'un véhicule automobile (30) dans la position de stationnement, de manière à ce que le dispositif de transport (36) se déplace dans la position de changement de mode de fonctionnement et y reste.

6. Installation de stationnement selon l'une des revendications précédentes, **caractérisée en ce que** l'installation de stationnement (10) présente une ouverture d'entrée (44) pour le véhicule automobile (30), à travers laquelle le véhicule automobile (30) peut être transporté de la zone de transfert (84) à la zone de l'installation de stationnement (10) pourvue d'emplacements de stationnement (26), ainsi qu'un élément de recouvrement (46) pour fermer l'ouverture d'entrée (44) dans une position de fermeture, lorsque le dispositif de transport (36) prend la position de changement de mode de fonctionnement, et pour dégager l'ouverture d'entrée (44) dans une position de dégagement, lorsque le dispositif de transport (36) prend la position de transfert.

7. Installation de stationnement selon la revendication 6, **caractérisée en ce que** le dispositif de transport (36), au cours du transit de la position de transfert à la position de changement de mode de fonctionnement, atteint alors la position de changement de mode de fonctionnement lorsque l'élément de recouvrement (46), au cours du transit de la position de dégagement à la position de fermeture, atteint la position de fermeture et ferme ainsi l'ouverture d'entrée (44).

8. Installation de stationnement selon la revendication 6 ou la revendication 7, **caractérisée en ce que** l'ouverture d'entrée (44) est réalisée dans une surface de sol (18), et **en ce que** dans la position de fermeture, l'élément de recouvrement (46) ferme l'ouverture d'entrée (44) au ras ou sensiblement au ras du sol.

9. Installation de stationnement selon l'une des revendications 6 à 8, **caractérisée en ce que** l'élément de recouvrement (46) peut être couplé mécaniquement au dispositif de transport (36), et est transféré par celui-ci de la position de fermeture à la position de dégagement et inversement, lorsque le dispositif de transport (36) se déplace de la position de changement de mode de fonctionnement à la position de transfert et inversement.

10. Installation de stationnement selon la revendication 9, **caractérisée en ce que** l'élément de recouvrement (46) comprend au moins un support (50), qui, lors du déplacement du dispositif de transport (36) de la position de changement de mode de fonctionnement à la position de transfert, vient se mettre en appui sur le dispositif de transport (36), de sorte que l'élément de recouvrement (46) est ainsi soulevé par le dispositif de transport (36).

11. Installation de stationnement selon l'une des revendications 6 à 10, **caractérisée en ce que** l'installation de stationnement (10) comprend un contrepoids (58), qui est couplé à l'élément de recouvrement (46) et agit lors du transfert de l'élément de recouvrement (46) de la position de fermeture à la position de dégagement et inversement.

12. Installation de stationnement selon l'une des revendications précédentes, **caractérisée en ce qu'**au dispositif de manoeuvre (42) est associé au moins un support de preuve d'autorisation (86, 88), pour son actionnement par l'utilisateur.

13. Installation de stationnement selon la revendication 12, **caractérisée en ce que** ledit au moins un support de preuve d'autorisation (86, 88) est affecté à un emplacement de stationnement (26) bien déterminé, et renferme une information concernant l'emplacement de stationnement (26), qui peut être lue par le dispositif de manoeuvre (42) et être fournie au dispositif de commande (42).

14. Installation de stationnement selon la revendication 12 ou la revendication 13, **caractérisée en ce que** le dispositif de manoeuvre (42) comporte au moins un logement d'accueil (68, 70) dans lequel doit être inséré ledit au moins un support de preuve d'autorisation (86, 88) pour l'actionnement du dispositif de manoeuvre (42), et **en ce que** le dispositif de commande (42) bloque la libération dudit au moins un support de preuve d'autorisation (86, 88) dudit au moins un logement d'accueil (68, 70), jusqu'à ce que le dispositif de transport (36) se soit déplacé de la position de transfert à la position de changement de mode de fonctionnement.

15. Installation de stationnement selon l'une des revendications précédentes, **caractérisée en ce que** l'installation de stationnement (10) comporte un système de barrière de restriction de sortie (82) pouvant être transférée d'un état ouvert à un état fermé et inversement, pour restreindre une sortie de la zone de transfert (84).
